# FASCICULE DE BREVET EUROPEEN

(11) **EP 1 146 497 B1**
(45) Date de publication et mention de la délivrance du brevet: **14.01.2004**
(21) Numéro de dépôt: 01400921.1
(22) Date de dépôt: 10.04.2001
(51) Int. Cl.: G08G 1/16

(54) **Procédé d'aide à la conduite sécurisée d'un véhicule automobile**
Sichere Fahrhilfevorrichtung eines Kraftfahrzeuges
Secure driving aid for motor vehicles

(30) Priorité: 12.04.2000 FR 0004700
(43) Date de publication de la demande: 17.10.2001
(73) Titulaire: Peugeot Citroen Automobiles SA, 92200 Neuilly sur Seine (FR)
(72) Inventeur: Fenaux, Eric, 25400 Exincourt (FR); Gaches, Philippe, 92500 Rueil Malmaison (FR)
(74) Mandataire: Bentz, Jean-Paul

(56) Documents cités:
- EP-A- 0 498 416
- DE-A- 4 032 927
- FR-A- 2 578 797
- US-A- 5 045 856
- PATENT ABSTRACTS OF JAPAN vol. 017, no. 210 (P-1526), 23 avril 1993 (1993-04-23) & JP 04 349599 A (NISSAN MOTOR CO LTD), 4 décembre 1992 (1992-12-04)

## Description

La présente invention concerne, de façon générale, un procédé permettant d'offrir une sécurité accrue aux conducteurs de véhicules automobiles.

Plus précisément, l'invention concerne un procédé d'aide à la conduite sécurisée d'un véhicule roulant sur une voie de circulation et comprenant un habitacle protégé par un pare-brise qui permet à un conducteur de recevoir une image de la voie de circulation, ce procédé comprenant une procédure d'acquisition consistant à recueillir, par mesure ou estimation, des valeurs de paramètres physiques représentant des conditions instantanées de roulement du véhicule, et une procédure de traitement consistant à combiner entre elles, conformément à des modèles physiques préétablis, les valeurs recueillies pour localiser au moins partiellement une frontière entre une zone d'interférence dangereuse entourant immédiatement le véhicule et une zone de sécurité située à distance du véhicule et s'étendant au-delà de la zone d'interférence dangereuse.

Grâce au développement de l'électronique, les procédés d'aide à la conduite des véhicules automobiles sont aujourd'hui de plus en plus répandus, et peuvent inclure des fonctionnalités de plus en plus nombreuses.

Des procédés d'aide à la conduite du type précédemment défini sont notamment connus, en particulier lorsqu'ils utilisent un radar, sous la désignation générique de "systèmes de croisière intelligents", et sont plus connus encore sous l'appellation anglo-saxonne "Intelligent cruise control", souvent abrégée en "ICC".

De tels systèmes, principalement dédiés à la surveillance de l'environnement du véhicule et notamment chargés de la prévention des risques liés à la présence d'obstacles fixes ou mobiles sur la voie de circulation, sont par exemple décrits dans les documents de brevets EP - 0 720 928, EP - 0 764 279, EP - 0 684 486, US - 5 493 302, EP - 0 706 667, EP - 0 569 095, ou encore GB - 2 267 544.

La demande de brevet FR-A-2 578 797 décrit un système d'aide à la conduite automobile qui visualise sur le pare-brise du véhicule des obstacles fixes, tels que bordures de la route et rails de sécurité, ainsi que les obstacles mobiles se trouvant aussi bien derrière le véhicule que devant lui et sur ces côtés.

D'autres procédés d'aide à la conduite, utilisables en combinaison avec les systèmes ICC mais essentiellement conçus pour surveiller le couple véhicule - chaussée et contrôler la stabilité instantanée du véhicule, sont connus sous diverses appellations telles que l'abréviation française "CDS" (contrôle dynamique de stabilité), l'abréviation allemande "FDR", ou les abréviations anglo-saxonnes "DCC" (Dynamic Chassis Control) ou "DDC" (Driving-Dynamics Control).

De tels systèmes sont par exemple décrits dans les documents de brevets FR - 2 719 536, FR - 2 719 537, ou US-4 984 649.

D'autres systèmes encore, par exemple illustrés par le brevet FR - 2 618 743, sont connus depuis une date plus lointaine sous des appellations diverses telles que "ABS" ou "ASR" selon les fonctions qui leur sont plus spécifiquement assignées, les systèmes ABS permettant d'éviter le blocage des roues en cas de freinage, et les systèmes ASR permettant d'éviter le patinage des roues provoqué par une accélération excessive au regard de l'adhérence offerte par la chaussée.

Aujourd'hui, ces systèmes sont non seulement capables de détecter des situations critiques et d'en définir les limites, mais ils sont de plus conçus, en général, pour faire disparaître, autant que possible, ces situations critiques en agissant directement sur les organes appropriés du véhicule, par exemple sur les freins, sur le moteur, sur la suspension, ou même sur la direction des roues arrière au moins.

En dépit de l'intérêt majeur et évident que présentent ces systèmes, leur application extensive se heurte à plusieurs difficultés.

D'une part, si tout conducteur peut aisément accepter de déléguer à un système électro-mécanique le soin de remplir une fonction de sécurité qu'il est incapable d'assurer lui-même, comme par exemple la modulation de la pression de freinage à plusieurs hertz pour éviter un blocage des roues, beaucoup de conducteurs sont en revanche plus réticents à donner à un circuit électronique la possibilité de prendre lui-même, et d'appliquer, des décisions en matière de conduite, et par exemple la possibilité de prendre la décision de freiner le véhicule ou de l'accélérer.

D'autre part, certains de ces systèmes, comme par exemple les systèmes ICC qui incluent un radar, ne sont accessibles qu'à des coûts relativement élevés.

Or, le gain de sécurité que les véhicules équipés de tels systèmes sont susceptibles d'apporter ne dépend pas seulement du niveau technique de leur propre équipement, mais il dépend aussi de celui des véhicules parmi lesquels ils circulent.

Aussi, non seulement le coût élevé de certains systèmes, considérés dans l'ensemble de leurs fonctionnalités, est-il un facteur qui limite leur exploitation, mais c'est aussi un facteur susceptible de limiter, pour l'instant, leur efficacité au plan concret.

Enfin et surtout, il semble aujourd'hui établi que les conducteurs ont tendance à conduire à risque ressenti constant, et que le sentiment de sécurité que leur procure la présence d'un système automatique d'aide à la conduite sur leurs véhicules, par exemple un système ABS, les incite à prendre des risques de plus en plus importants à mesure que se développe la conviction que ces systèmes sont capables d'écarter ces risques en toutes circonstances.

Dans ce contexte, la présente invention a pour but de proposer un système d'aide à la conduite sécurisée susceptible d'apporter, sur certains au moins des aspects précédemment évoqués, un réel avantage par rapport aux systèmes existants.

A cette fin, le procédé de l'invention, par ailleurs conforme à la définition générique qu'en donne le préambule ci-dessus, est essentiellement caractérisé en ce qu'il comprend une procédure de visualisation incluant elle-même une opération de mixage consistant à superposer, à l'image de la voie de circulation reçue par le conducteur, une image de la frontière entre la zone d'interférence dangereuse et la zone de sécurité, ce qui permet au conducteur d'apporter à la conduite du véhicule, en temps réel et de façon interactive, toute mesure corrective propre à éviter qu'un obstacle initialement visible dans la zone de sécurité s'anime d'un mouvement apparent risquant de l'amener jusque dans la zone d'interférence dangereuse.

Dans un mode de réalisation avantageux de l'invention, l'opération de mixage est mise en oeuvre en projetant sur le pare-brise une image lumineuse de la frontière entre la zone d'interférence dangereuse et la zone de sécurité.

Le procédé de l'invention fait ainsi appel à une technologie connue, dite d'affichage "tête haute", dans un contexte qui lui procure des avantages spécifiques et substantiels en matière de sécurité.

De préférence, la frontière inclut, au moins lorsque le véhicule aborde un virage, une borne latérale définissant une trajectoire de courbure limite du véhicule, et une borne frontale définissant une distance minimum de freinage de sécurité sur la voie de circulation.

L'un des intérêts du procédé de l'invention est qu'il n'implique, pour l'essentiel, que des opérations susceptibles d'être déjà mises en oeuvre sur le véhicule auquel il s'applique, de sorte qu'il ne représente qu'un coût différentiel modéré.

Ainsi, les procédures d'acquisition et de traitement du procédé de l'invention peuvent, ensemble, être au moins partiellement constituées d'opérations d'acquisition et de traitement mises en oeuvre dans un procédé (ICC) visant au moins à contrôler la vitesse ou la direction du véhicule en fonction de son environnement.

Les procédures d'acquisition et de traitement du procédé de l'invention peuvent aussi, ensemble, être au moins partiellement constituées d'opérations d'acquisition et de traitement mises en oeuvre dans un procédé (FDR) visant au moins à contrôler de façon dynamique la stabilité du véhicule.

Les procédures d'acquisition et de traitement du procédé de l'invention peuvent également, ensemble, être au moins partiellement constituées d'opérations d'acquisition et de traitement mises en oeuvre dans un procédé (ABS) visant au moins à éviter un blocage des roues du véhicule.

Dans un mode de réalisation plus élaboré du procédé de l'invention, la procédure d'acquisition peut comprendre une opération d'acquisition de données de navigation, la procédure de traitement comprenant alors une opération d'exploitation des données de navigation, propre à modifier la frontière, à un instant donné, en fonction des obstacles que le véhicule doit rencontrer sur la voie de circulation à un instant ultérieur.

L'image lumineuse de la frontière est par exemple formée en éclairant, par une source lumineuse, une matrice de miroirs commandée par un circuit électronique d'adressage, le pare-brise sur lequel est projetée l'image lumineuse de la frontière présentant avantageusement, dans un plan vertical, une section en forme de coin.

Enfin, pour augmenter la fiabilité du procédé de l'invention, la procédure de visualisation comprend de préférence une opération de commande de mixage pour piloter l'opération de mixage, et une opération de calibrage pour déterminer et fournir à l'opération de commande de mixage des paramètres géométriques permettant de prendre au moins en compte, pour la projection de l'image lumineuse de la frontière, la position du conducteur par rapport au pare-brise.

D'autres caractéristiques et avantages de l'invention ressortiront clairement de la description qui en est faite ci-après, à titre indicatif et nullement limitatif, en référence aux dessins annexés, dans lesquels :
- La figure 1 est un schéma synoptique de l'ensemble du procédé de l'invention, illustrant à la fois des opérations et procédures essentielles, des opérations et procédures optionnelles, et des opérations et procédures connues, externes à l'invention;
- La figure 2 est un schéma illustrant le résultat de la mise en oeuvre du procédé de l'invention; et
- La figure 3 est un schéma représentant un système optique utilisable dans le cadre de l'invention.

L'invention concerne un procédé d'aide à la conduite sécurisée pour un véhicule automobile, ce véhicule étant piloté par un conducteur K (figure 3), étant conçu pour rouler sur une voie de circulation R (figure 2), et comprenant de façon classique un habitacle protégé à l'avant par un pare-brise transparent W (figure 3), qui permet au conducteur de recevoir une image Img1 de la voie de circulation R.

Ce procédé comprend d'abord, de façon connue en soi, une procédure d'acquisition PAQ consistant à recueillir, par mesure ou estimation, des valeurs V1 à Vp de paramètres physiques qui représentent des conditions instantanées de roulement du véhicule.

Ces paramètres physiques peuvent inclure notamment la vitesse du véhicule, sa masse, le taux de glissement des roues, l'angle de rotation du volant, le taux d'humidité ambiante, l'adhérence du véhicule au sol, la force centrifuge, etc.

De façon générale, ces paramètres sont de préférence ceux qui sont fournis, en temps réel, par les procédés d'aide à la conduite existants sur le véhicule, tels que les systèmes ICC, FDR, ABS, ASR, ou autres.

A défaut, ces paramètres peuvent au moins inclure des paramètres disponibles sur tous les véhicules, tels que la vitesse, et des paramètres du constructeur, mémorisés une fois pour toutes, tels que la masse à vide du véhicule.

Le procédé de l'invention comprend par ailleurs une procédure de traitement PT, qui consiste à combiner entre elles les valeurs V1 à Vp des différents paramètres, conformément à des modèles physiques préétablis.

A nouveau, les opérations de cette procédure de traitement peuvent inclure au moins certaines des opérations qui sont effectuées, en temps réel, par les procédés d'aide à la conduite existants sur le véhicule, tels que les systèmes ICC, FDR, ABS, ASR, ou autres.

Cependant, alors que les opérations de traitement effectuées par ces systèmes connus visent à produire des signaux, tels que E1, E2, E3, E5, E7, Ek, qui sont exploités, dans le cadre d'une procédure de commande d'actionnement PCA, pour piloter des opérations de commande d'actionnement OCA1, OCA2, OCAn servant à commander directement des organes mécaniques ou hydrauliques du véhicule, le procédé de l'invention ne prend pas en compte la procédure de commande d'actionnement PCA et n'inclut que des opérations de traitement qui visent à produire des signaux, tels que E4 à E8, et Ek, qui définissent une frontière spatiale F entre une zone d'interférence dangereuse Zid entourant immédiatement le véhicule, et une zone de sécurité Zs qui est située à distance du véhicule et qui s'étend au-delà de la zone d'interférence dangereuse Zid.

Autrement dit, alors que certains au moins des signaux traditionnellement issus de la procédure de traitement PT et exploités dans la procédure de commande d'actionnement PCA représentent des écarts respectifs entre des zones de fonctionnement normales de divers organes du véhicule et des zones de fonctionnement réelles de ces organes, le procédé de l'invention, dont la finalité se situe en dehors de celle que vise la procédure de commande d'actionnement PCA, ne s'intéresse qu'aux signaux issus de la procédure de traitement PT qui sont représentatifs d'une distance entre un obstacle et le véhicule, d'une position ou d'une orientation relative d'un obstacle et du véhicule, et du niveau de risque associé à l'existence de cet obstacle, en fonction de sa distance, de sa position ou de son orientation par rapport au véhicule.

Plus précisément, l'invention s'intéresse aux signaux, issus du traitement PT, qui permettent de délimiter, au moyen de la frontière F, la zone d'interférence dangereuse Zid définie comme étant celle qui doit rester libre de tout obstacle pour que la sécurité du véhicule puisse être assurée.

Dans ce contexte, le procédé de l'invention comprend une procédure de visualisation PV permettant au conducteur K de percevoir immédiatement la frontière F qui sépare cette zone d'interférence dangereuse Zid de la zone de sécurité Zs.

A cette fin, la procédure de visualisation PV inclut une opération de mixage MIX qui consiste à superposer, à l'image Imgl de la voie de circulation que le conducteur K reçoit à travers le pare-brise W, une matérialisation de la frontière F.

Grâce à l'invention, le conducteur K peut ainsi apporter à la conduite de son véhicule, en temps réel et de façon interactive, toute mesure corrective propre à éviter qu'un obstacle qu'il perçoit initialement dans la zone de sécurité Zs se déplace, dans son champ de vision, jusque dans la zone d'interférence dangereuse Zid.

Cette visualisation est avantageusement obtenue par la technique connue en elle-même sous le nom "affichage tête haute" et par exemple décrite dans les documents de brevets FR - 2 734 653, ou FR - 2 678 079.

Ainsi, l'opération de mixage MIX est de préférence mise en oeuvre en projetant sur le pare-brise W une image lumineuse Img2 de la frontière F entre la zone d'interférence dangereuse Zid et la zone de sécurité Zs.

Comme le montre la figure 3, l'image lumineuse Img2 de la frontière est par exemple formée en éclairant, par une source lumineuse SL, une matrice de miroirs MM commandée par un circuit électronique d'adressage CE, la matrice de miroirs pouvant être constituée par le produit commercialisé par la Société Texas Instruments sous le nom de "Digital Mirrors Display", qui comprend 800 lignes de 600 petits miroirs.

Dans ce cas, la mise en oeuvre de l'opération de mixage MIX peut requérir une opération de commande de mixage OCM (figure 1), propre à définir les coordonnées des miroirs à commander et à piloter l'opération de mixage MIX en transmettant ces coordonnées à un circuit électronique d'adressage CE.

Pour faire disparaître les images parasites, le pare-brise W peut recevoir un traitement spécifique, tel qu'un dépôt métallique, un usinage, ou un laminage, ces techniques ayant déjà été décrites dans l'art antérieur.

Dans le cadre de l'invention, de bons résultats peuvent être obtenus en utilisant un pare-brise W laminé qui présente, dans un plan vertical, une section en forme de coin, et plus précisément d'un pare-brise dont les faces convergent l'une vers l'autre, vers le bas, d'un angle de quelques degrés.

Comme le montre la figure 2, la frontière F inclut au moins une borne frontale BF, qui définit une distance minimum de freinage de sécurité sur la voie de circulation R.

Pour garder une distance de sécurité entre le véhicule qu'il suit et le véhicule qu'il pilote, le conducteur K devra donc rester suffisamment loin du véhicule qu'il suit pour que l'image de ce dernier apparaisse toujours au-dessus de la borne frontale BF de la frontière F.

Si le véhicule comporte des moyens permettant d'évaluer le rayon de braquage des roues et la limite d'adhérence transversale du véhicule sur la voie, la frontière F pourra aussi inclure, au moins lorsque le véhicule aborde un virage, une ou deux bornes latérales telles que BL1 et BL2, permettant de définir une trajectoire de courbure limite du véhicule.

Pour éviter un dérapage intempestif du véhicule, le conducteur K devra donc faire en sorte que sa trajectoire cible se trouve toujours à la fois sur la voie de circulation R et dans la zone de sécurité bordée par la ou les bornes latérales BL1 et BL2, et devra donc éviter d'avoir à prendre un virage dont le rayon de courbure serait inférieur à celui de la trajectoire de courbure limite matérialisée par la ou les bornes BL1 et BL2.

Comme la distance de freinage est définie devant le véhicule alors qu'elle varie selon les conditions instantanées de roulement de ce dernier, et notamment selon qu'il roule en ligne droite, qu'il prend un virage, qu'il est dans une pente ascendante ou dans une pente descendante, il peut être avantageux de disposer d'informations sur la voie de circulation en amont du véhicule pour pouvoir optimiser la définition de la frontière F.

A cette fin, la procédure d'acquisition PAQ peut, de façon connue en soi, comprendre une opération OANav d'acquisition de données de navigation I1 à Iq, par exemple transmises par des émetteurs locaux installés sur la voie de circulation R ou extraites d'une cartographie mémorisée, liée à une instrumentation de bord fournissant les coordonnées instantanées du véhicule.

Dans un tel cas, la procédure de traitement PT comprend une opération d'exploitation des données de navigation I1 à Iq, notée OTNav (figure 1) et permettant, à chaque instant T, de modifier la frontière F en fonction des obstacles (descentes, virages, bouchons, etc.) que le véhicule doit rencontrer sur la voie de circulation R à un instant ultérieur T+dT.

Pour optimiser encore la précision et la fiabilité du procédé de l'invention, la procédure de visualisation PV peut comprendre (figure 1) une opération de calibrage CAL pour déterminer et fournir à l'opération de commande de mixage OCM des paramètres géométriques G1 à Gt permettant de prendre au moins en compte, pour la projection de l'image lumineuse Img2 de la frontière F, la position du conducteur K par rapport au pare-brise W.

L'opération de calibrage CAL, qui n'a besoin d'être réalisée qu'une seule fois pour un conducteur donné, adoptant une position donnée dans un véhicule donné, peut être déclenchée à volonté par le conducteur K et réalisée de façon automatique.

Par exemple, les paramètres géométriques G1 à Gt peuvent être obtenus à partir d'images de plusieurs frontières tests projetées sur le pare-brise W, ces images étant recueillies sur une caméra miniature installée sur une monture de lunette portée par le conducteur pendant le temps de cette opération de calibrage CAL.

## Revendications

1. Procédé d'aide à la conduite sécurisée d'un véhicule roulant sur une voie de circulation (R) et comprenant un habitacle protégé par un pare-brise (W) qui permet à un conducteur (K) de recevoir une image (Img1) de la voie de circulation, ce procédé comprenant une procédure d'acquisition (PAQ) consistant à recueillir, par mesure ou estimation, des valeurs (V1 à Vp) de paramètres physiques représentant des conditions instantanées de roulement du véhicule, et une procédure de traitement (PT) consistant à combiner entre elles, conformément à des modèles physiques préétablis, les valeurs recueillies (V1 à Vp) pour localiser au moins partiellement une frontière (F) entre une zone d'interférence dangereuse (Zid) entourant immédiatement le véhicule et une zone de sécurité (Zs) située à distance du véhicule et s'étendant au-delà de la zone d'interférence dangereuse (Zid), **caractérisé en ce qu'**il comprend en outre une procédure de visualisation (PV) incluant elle-même une opération de mixage (MIX) consistant à superposer, à l'image (Img1) de la voie de circulation reçue par le conducteur (K), une image de la frontière (F) entre la zone d'interférence dangereuse (Zid) et la zone de sécurité (Zs), ce qui permet au conducteur (K) d'apporter à la conduite du véhicule, en temps réel et de façon interactive, toute mesure corrective propre à éviter qu'un obstacle initialement visible dans la zone de sécurité (Zs) s'anime d'un mouvement apparent risquant de l'amener jusque dans la zone d'interférence dangereuse (Zid).

2. Procédé d'aide à la conduite suivant la revendication 1, **caractérisé en ce que** l'opération de mixage (MIX) est mise en oeuvre en projetant sur le pare-brise (W) une image lumineuse (Img2) de la frontière (F) entre la zone d'interférence dangereuse (Zid) et la zone de sécurité (Zs).

3. Procédé d'aide à la conduite suivant l'une quelconque des revendications précédentes, **caractérisé en ce que** la frontière (F) entre la zone d'interférence dangereuse (Zid) et la zone de sécurité (Zs) inclut, au moins lorsque le véhicule aborde un virage, une borne latérale (BL1, BL2) définissant une trajectoire de courbure limite du véhicule.

4. Procédé d'aide à la conduite suivant l'une quelconque des revendications précédentes, **caractérisé en ce que** la frontière (F) entre la zone d'interférence dangereuse (Zid) et la zone de sécurité (Zs) inclut une borne frontale (BF) définissant une distance minimum de freinage de sécurité sur la voie de circulation.

5. Procédé d'aide à la conduite suivant l'une quelconque des revendications précédentes, **caractérisé en ce que** les procédures d'acquisition (PAQ) et de traitement (PT) sont, ensemble, au moins partiellement constituées d'opérations d'acquisition (OAQ1 à OAQp; OANav) et de traitement (OT1 à OTm; OTNav) mises en oeuvre dans un procédé (ICC) visant au moins à contrôler la vitesse ou la direction du véhicule en fonction de son environnement.

6. Procédé d'aide à la conduite suivant l'une quelconque des revendications précédentes, **caractérisé en ce que** les procédures d'acquisition (PAQ) et de traitement (PT) sont, ensemble, au moins partiellement constituées d'opérations d'acquisition (OAQ1 à OAQp; OANav) et de traitement (OT1 à OTm; OTNav) mises en oeuvre dans un procédé (CDS ou FDR) visant au moins à contrôler de façon dynamique la stabilité du véhicule.

7. Procédé d'aide à la conduite suivant l'une quelconque des revendications précédentes, **caractérisé en ce que** les procédures d'acquisition (PAQ) et de traitement (PT) sont, ensemble, au moins partiellement constituées d'opérations d'acquisition (OAQ1 à OAQp; OANav) et de traitement (OT1 à OTm; OTNav) mises en oeuvre dans un procédé (ABS) visant au moins à éviter un blocage des roues du véhicule.

8. Procédé d'aide à la conduite suivant l'une quelconque des revendications précédentes, **caractérisé en ce que** la procédure d'acquisition (PAQ) comprend une opération (OANav) d'acquisition de données de navigation (I1 à Iq) et **en ce que** la procédure de traitement (PT) comprend une opération d'exploitation (OTNav) des données de navigation (I1 à Iq), propre à modifier la frontière (F), à un instant donné (T), en fonction des obstacles que le véhicule doit rencontrer sur la voie de circulation à un instant ultérieur (T+dT).

9. Procédé d'aide à la conduite suivant l'une quelconque des revendications précédentes combinée à la revendication 2, **caractérisé en ce que** l'image lumineuse (Img2) de la frontière est formée en éclairant, par une source lumineuse (SL), une matrice de miroirs (MM) commandée par un circuit électronique d'adressage (CE), et **en ce que** le pare-brise (W) sur lequel est projetée l'image lumineuse (Img2) de la frontière est laminé et présente, dans un plan vertical, une section en forme de coin.

10. Procédé d'aide à la conduite suivant l'une quelconque des revendications précédentes combinée à la revendication 2, **caractérisé en ce que** la procédure de visualisation (PV) comprend une opération de commande de mixage (OCM) pour piloter l'opération de mixage (MIX), et une opération de calibrage (CAL) pour déterminer et fournir à l'opération de commande de mixage (OCM) des paramètres géométriques (G1 à Gt) permettant de prendre au moins en compte, pour la projection de l'image lumineuse (Img2) de la frontière, la position du conducteur (K) par rapport au pare-brise (W) .

## Patentansprüche

1. Verfahren zur Hilfe beim sicheren Fahren eines auf einer Fahrspur (R) fahrenden Fahrzeugs, mit einem Fahrgastraum, der durch eine Windschutzscheibe (W) abgeschirmt wird, die es einem Fahrer (K) ermöglicht, ein Bild (lmg1) der Fahrspur zu erhalten, wobei dieses Verfahren einen Erfassungsprozess (PAQ) umfasst, der darin besteht, durch Messen oder Abschätzen Werte (V1 bis Vp) physikalischer Größen aufzunehmen, die momentane Fahrbedingungen des Fahrzeugs darstellen, sowie einen Verarbeitungsprozess (PT), der darin besteht, entsprechend vorerstellter physikalischer Modelle die aufgenommenen Werte (V1 bis Vp) miteinander zu kombinieren, um zumindest teilweise eine Grenze (F) zwischen einem das Fahrzeug unmittelbar umgebenden Interferenzgefahrenbereich (Zid) und einem Sicherheitsbereich (Zs) zu lokalisieren, der sich in Abstand vom Fahrzeug befindet und sich über den Interferenzgefahrenbereich (Zid) hinaus erstreckt, **dadurch gekennzeichnet, dass** es ferner einen Visualisierungsprozess (PV) umfasst, der selbst einen Mischvorgang (MIX) einschließt, der darin besteht, dem vom Fahrer (K) empfangenen Bild (lmg1) der Fahrspur ein Bild über die Grenze (F) zwischen Interferenzgefahrenbereich (Zid) und Sicherheitsbereich (Zs) zu überlagern, wodurch es dem Fahrer (K) möglich ist, beim Fahren des Fahrzeugs in Echtzeit und interaktiv jegliche Korrekturmaßnahme einzubringen, die dazu geeignet ist, zu vermieden, dass ein ursprünglich im Sicherheitsbereich (Zs) erkennbares Hindernis in eine relative Bewegung gerät, durch die es Gefahr läuft, in den Interferenzgefahrenbereich (Zid) zu gelangen.

2. Verfahren zur Hilfe beim Fahren nach Anspruch 1, **dadurch gekennzeichnet, dass** der Mischvorgang (MIX) durch Projizierung eines Lichtbilds (lmg2) der Grenze (F) zwischen Interferenzgefahrenbereich (Zid) und Sicherheitsbereich (Zs) auf die Windschutzscheibe (W) erfolgt.

3. Verfahren zur Hilfe beim Fahren nach einem der vorangehenden Ansprüche, **dadurch gekennzeichnet, dass** die Grenze (F) zwischen Interferenzgefahrenbereich (Zid) und Sicherheitsbereich (Zs) zumindest dann, wenn das Fahrzeug in eine Kurve fährt, eine Seitenbegrenzung (BL1, BL2) einschließt, die eine Grenzkurvenbahn des Fahrzeugs definiert.

4. Verfahren zur Hilfe beim Fahren nach einem der vorangehenden Ansprüche, **dadurch gekennzeichnet, dass** die Grenze (F) zwischen Interferenzgefahrenbereich (Zid) und Sicherheitsbereich (Zs) eine Frontalbegrenzung (BF) einschließt, die einen Sicherheitsbremsmindestabstand auf der Fahrspur definiert.

5. Verfahren zur Hilfe beim Fahren nach einem der vorangehenden Ansprüche, **dadurch gekennzeichnet, dass** der Erfassungsprozess (PAQ) und der Verarbeitungsprozess (PT) zusammen zumindest teilweise aus Erfassungsvorgängen (OAQ1 bis OAQp; OANav) und Verarbeitungsvorgängen (OT1 bis OTm; OTNav) bestehen, die in einem Verfahren (ICC) erfolgen, das darauf abzielt, zumindest die Geschwindigkeit oder die Richtung des Fahrzeugs in Abhängigkeit von seiner Umgebung zu steuern.

6. Verfahren zur Hilfe beim Fahren nach einem der vorangehenden Ansprüche, **dadurch gekennzeichnet, dass** der Erfassungsprozess (PAQ) und der Verarbeitungsprozess (PT) zusammen zumindest teilweise aus Erfassungsvorgängen (OAQ1 bis OAQp; OANav) und Verarbeitungsvorgängen (OT1 bis OTm; OTNav) bestehen, die in einem Verfahren (CDS bzw. FDR) erfolgen, das darauf abzielt, zumindest die Stabilität des Fahrzeugs dynamisch zu steuern.

7. Verfahren zur Hilfe beim Fahren nach einem der vorangehenden Ansprüche, **dadurch gekennzeichnet, dass** der Erfassungsprozess (PAQ) und der Verarbeitungsprozess (PT) zusammen zumindest teilweise aus Erfassungsvorgängen (OAQ1 bis OAQp; OANav) und Verarbeitungsvorgängen (OT1 bis OTm; OTNav) bestehen, die in einem Verfahren (ABS) erfolgen, das darauf abzielt, zumindest ein Blockieren der Fahrzeugräder zu vermeiden.

8. Verfahren zur Hilfe beim Fahren nach einem der vorangehenden Ansprüche, **dadurch gekennzeichnet, dass** der Erfassungsprozess (PAQ) einen Vorgang (OANav) zum Erfassen von Navigationsdaten (l1 bis lq) umfasst und dass der Verarbeitungsprozess (PT) einen Vorgang (OTNav) zum Auswerten der Navigationsdaten (l1 bis lq) umfasst, mit dem die Grenze (F) zu einem gegebenen Zeitpunkt (T) in Abhängigkeit von Hindernissen geändert werden kann, auf die das Fahrzeug auf der Fahrspur zu einem späteren Zeitpunkt (T+dT) treffen muss.

9. Verfahren zur Hilfe beim Fahren nach einem der vorangehenden Ansprüche in Kombination mit Anspruch 2, **dadurch gekennzeichnet, dass** das Lichtbild (lmg2) der Grenze durch Beleuchten einer Spiegelmatrix (MM) von einer Lichtquelle (SL) gebildet wird, welche Matrix über eine elektronische Ansteuerungsschaltung (CE) gesteuert wird, und dass die Windschutzscheibe (W), auf die das Lichtbild (lmg2) der Grenze projiziert wird, gewalzt ist und in einer senkrechten Ebene einen keilförmigen Querschnitt aufweist.

10. Verfahren zur Hilfe beim Fahren nach einem der vorangehenden Ansprüche in Kombination mit Anspruch 2, **dadurch gekennzeichnet, dass** der Visualisierungsprozess (PV) einen Mischsteuervorgang (OCM) umfasst, um den Mischvorgang (MIX) anzusteuern, sowie einen Kalibriervorgang (CAL), um geometrische Größen (G1 bis Gt) zu bestimmen und diese dem Mischsteuervorgang (OCM) bereitzustellen, mit denen es möglich ist, für die Projizierung des Lichtbilds (lmg2) der Grenze zumindest die Stellung des Fahrers (K) bezüglich der Windschutzscheibe (W) zu berücksichtigen.

## Claims

1. System to aid safe driving of a vehicle travelling along a traffic lane (R), featuring a passenger compartment protected by a windscreen (W) which enables a driver (K) to receive an image (lmg1) of the traffic lane, said system featuring an acquisition protocol (PAQ) consisting in logging, by measurement or estimate, values (V1 to Vp) of physical parameters representing instantaneous travelling conditions of the vehicle, and a processing protocol (PT) consisting in combining the logged values (V1 to Vp) with one another in accordance with preset physical models, so as to at least partly locate a boundary (F) between a hazardous engagement zone (Zid) immediately surrounding the vehicle and a safety zone (Zs) situated away from the vehicle and extending beyond the hazardous engagement zone (Zid), **characterised in that** the system furthermore features a visual imaging protocol (PV) which itself includes a mixing operation (MIX) consisting in superimposing onto the image (Img1) of the traffic lane received by the driver (K) an image of the boundary (F) between the hazardous engagement zone (Zid) and the safety zone (Zs), thereby enabling the driver (K) to apply to his driving of the vehicle, interactively and in real time, any appropriate corrective measure to prevent an obstacle initially visible in the safety zone (Zs) from undertaking an apparent movement that might propel it right into the hazardous engagement zone (Zid).

2. Driving aid system according to claim 1, **characterised in that** the mixing operation (MIX) is executed by projecting onto the windscreen (W) a luminous image (lmg2) of the boundary (F) between the hazardous engagement zone (Zid) and the safety zone (Zs).

3. Driving aid system according to either of the preceding claims, **characterised in that**, at least when the vehicle negotiates a bend, the boundary (F) between the hazardous engagement zone (Zid) and the safety zone (Zs) includes a lateral area limiter (BL1, BL2) which defines a limit curve trajectory for the vehicle.

4. Driving aid system according to any of the preceding claims, **characterised in that** the boundary (F) between the hazardous engagement zone (Zid) and the safety zone (Zs) includes a frontal area limiter (BF) which definies a minimum safe braking distance along the traffic lane.

5. Driving aid system according to any of the preceding claims, **characterised in that** the acquisition (PAQ) and processing (PT) protocols are in combination at least partly made up of acquisition operations (OAQ1 to OAQp; OANav) and processing operations (OT1 to OTm; OTNav) executed as part of a process (ICC) designed at least to control the speed or direction of the vehicle in response to its environment.

6. Driving aid system according to any of the preceding claims, **characterised in that** the acquisition (PAQ) and processing (PT) protocols are in combination at least partly made up of acquisition operations (OAQ1 to OAQp; OANav) and processing operations (OT1 to OTm; OTNav) executed as part of a process (DCC or DDC) designed at least to dynamically control the stability of the vehicle.

7. Driving aid system according to any of the preceding claims, **characterised in that** the acquisition (PAQ) and processing (PT) protocols are in combination at least partly made up of acquisition operations (OAQ1 to OAQp; OANav) and processing operations (OT1 to OTm; OTNav) executed as part of a process (ABS) designed at least to prevent locking of the vehicle wheels.

8. Driving aid according to any of the preceding claims, **characterised in that** the acquisition procedure (PAQ) features a navigational data (l1 to lq) acquisition operation (OANav) and **in that** the processing protocol (PT) features an operation (OTNav) for utilising the navigational data (l1 to lq) which is adapted to alter the boundary (F) at a given point in time (T) in response to the obstacles that the vehicle has to negotiate along the traffic lane at a later point in time (T+dT).

9. Driving aid system according to any of the preceding claims combined with claim 2, **characterised in that** the luminous image (lmg2) of the boundary is formed by illuminating, using a light source (SL), a matrix of mirrors (MM) controlled by an electronic address circuit (CE), and **in that** the windscreen (W) onto which the luminous image (lmg2) of the boundary is projected is laminated and presents a wedge-shaped section in a vertical plane.

10. Driving aid system according to any of the preceding claims combined with claim 2, **characterised in that** the visual imaging protocol (PV) features a mixing control operation (OCM) to steer the mixing operation (MIX), and a calibrating operation (CAL) to establish and supply to the mixing control operation (OCM) geometrical parameters (G1 to Gt) making it possible to at least take account of the position of the driver (K) relative to the windscreen (W) in respect of the projection of the luminous image (lmg2).
